# EUROPÄISCHE PATENTSCHRIFT

(11) **EP 0 730 955 B1**
(45) Veröffentlichungstag und Bekanntmachung des Hinweises auf die Patenterteilung: **27.01.1999**
(21) Anmeldenummer: 96101794.4
(22) Anmeldetag: 08.02.1996
(51) Int. Cl.: B41F 27/12

(54) **Vorrichtung zum Abziehen und Halten einer Druckplatte, die von einem Plattenzylinder einer Rotationsdruckmaschine abgeführt wurde**
Device for removing and holding a printing plate which has been removed from a printing cylinder of a rotary printing press
Dispositif pour enlever et tenir une plaque d'impression, laquelle à été enlevee d'un cylindre porte-plaque d'une presse rotative à imprimer

(30) Priorität: 07.03.1995 DE 19507908
(43) Veröffentlichungstag der Anmeldung: 11.09.1996
(73) Patentinhaber: Heidelberger Druckmaschinen Aktiengesellschaft, 69115 Heidelberg (DE)
(72) Erfinder: Zuber, Mathias, D-74921 Helmstadt-Bargen (DE)
(74) Vertreter: Fey, Hans-Jürgen

(56) Entgegenhaltungen:
- EP-A- 0 653 301
- WO-A-94/06630
- DE-A- 4 130 359
- US-A- 4 368 668
- PATENT ABSTRACTS OF JAPAN vol. 11, no. 196 (M-106), 24.Juni 1987 & JP-A-62 019458 (AKIYAMA INSATSUKI SEIZO KK)

## Beschreibung

Vorrichtung zum Abziehen und Halten einer Druckplatte, die von einem Plattenzylinder einer Rotationsdruckmaschine abgeführt wurde.

Durch die JP-OS Hei 3-97563 ist es bekannt, zur Entnahme einer Druckplatte vom Plattenzylinder einer Druckmaschine, die Hinterkante der Druckplatte an einem Saugkopf zu befestigen. Der Saugkopfist an einem Seil befestigt, welches von einer federbelasteten Wickelrolle aufgewickelt wird. Die Wickelrolle ist an einem benachbarten Druckwerksgehäuse befestigt.

Es ist bei der JP-OS Hei 3-97563 von Nachteil, daß die Druckplattenabführvorrichtung nicht selbsttätig arbeiten kann, da der Saugkopfvon einer Bedienperson angebracht werden muß.

Die DE 41 30 359 A1 zeigt ein Druckplattenmagazin mit einer Vorrichtung zum Abziehen und Halten einer Druckplatte, die von einem Plattenzylinder einer Rotationsdruckmaschine abgeführt wurde. Darüberhinaus ist diese Vorrichtung an einem Druckwerksturm der Rotationsdruckmaschine angeordnet. Für das Halten der Druckplatte ist ein Haltemittel in Form eines Saugers vorgesehen.

Es ist bei der DE 41 30 359 A1 von Nachteil, daß die Druckplatte an dem Haltemittel nicht gegen ungewolltes Lösen gesichert ist.

Der Erfindung liegt die Aufgabe zugrunde, eine Vorrichtung zum selbsttätigen Abziehen, Halten und Sichern einer Druckplatte zu schaffen, die von einem Plattenzylinder einer Druckmaschine abgeführt wurde.

Die Aufgabe wird durch die kennzeichnenden Merkmale des Anspruchs 1 gelöst.

Der Vorteil der Erfindung liegt darin, daß das Ausspannen und Halten der Druckplatte vollautomatisch erfolgt und dabei keine Bedienperson benötigt wird. Da außerdem in einer gesonderten Haltevorrichtung eine neue Druckplatte bereitgestellt werden kann, ist es nun möglich, die Zeit zur Entnahme und zum Abtransport der alten Druckplatte zu sparen und sofort mit dem Einspannen der neuen Druckplatte zu beginnen. Hierdurch wird der gesamte Druckplattenwechsel beschleunigt.

Ein weiterer Vorteil liegt darin, daß die Haltevorrichtung an demselben Druckwerk angeordnet ist, in dem auch der jeweilige Plattenzylinder gelagert ist, so daß die abgeführte Druckplatte nicht den Bereich zwischen den Druckwerken versperrt.

In vorteilhafter Ausgestaltung des Erfindungsgegenstandes ist ein Aufnahmehaken mit Haltesicherung vorgesehen, in den die abgeführte Druckplatte eingehängt und gegen Herausrutschen gesichert ist.

Vorzugsweise ist ein doppeltwirkender Arbeitszylinder vorgesehen, der das Öffnen der Verriegelung und das Abtransportieren der Druckplatte weg vom Plattenzylinder in eine Haltestellung bewirkt.

Ein Ausführungsbeispiel der Erfindung ist in den Zeichnungen dargestellt und wird im folgenden beschrieben.

Es zeigen
- Fig. 1: eine schematische Darstellung eines Druckwerkturms mit Plattenzylinder und erfindungsgemäßer Druckplattenhaltevorrichtung von der Seite in "Druckplattenaufnahmestellung".
- Fig. 2: die erfindungsgemäße Vorrichtung in "Druckplattenverriegelungsstellung".
- Fig. 3: die erfindungsgemäße Vorrichtung in "Druckplattenhaltestellung".

Ein Druckwerksturm 1 einer Rotationsdruckmaschine weist in seinem oberen Bereich eine Vorrichtung 2 zum Abziehen und Halten einer Druckplatte 3 auf, die von einem Plattenzylinder 4 abgewickelt ist und von vorgesehenen Klemm- und Spanneinrichtungen 6,7 des Plattenzylinders 4 freigegeben ist. Es sind vorzugsweise mindestens zwei parallel nebeneinander angeordnete Abzieh- und Haltevorrichtungen 2 je Druckwerksturm 1 vorgesehen.
Der besseren Übersicht wegen, wird die erfindungsgemäße Vorrichtung nur anhand einer Vorrichtungsweise beschrieben.

Die Abzieh- und Haltevorrichtung 2 weist einen Aufnahmehaken 8 auf, dessen Öffnung 9 im wesentlichen nach oben weist. Der Haken 8 weist eine Breite auf, die in etwa der Breite der Druckplatte 3 entspricht. Der Haken 8 ist an einem freien Ende eines in einer "Aufnahmestellung" für die Druckplatte 3 horizontal angeordneten Betätigungshebels 11 befestigt. An einem dem Haken 8 abgewandten Ende ist der Betätigungshebel 11 in einer Lagerstelle 10 am Druckwerksturm 1 schwenkbar gelagert. Der Betätigungshebel 11 weist einen Lagerbolzen 12 für einen weiteren Betätigungshebel 13 auf, der schwenkbar auf dem Lagerbolzen 12 gelagert ist. An einem freien Ende trägt der Betätigungshebel 13 eine Abdeckung 16, die mit der Öffnung des Hakens 8 derart in Kontakt bringbar ist, daß ein Verschließen der Öffnung 9 erfolgt. Ein der Abdeckung 16 abgewandtes Ende des Betätigungshebels 13 ist schwenkbar an einer Koppel 17 gelagert. Das andere Ende der Koppel 17 ist schwenkbar an einem Ende eines Stellhebels 18 und dessen anderes Ende am Druckwerksturm 1 schwenkbar gelagert. Etwa mittig am Stellhebel 18 greift das Ende einer Kolbenstange 19 eines doppeltwirkenden Arbeitszylinders 21 an, der schwenkbar am Druckwerksturm 1 gelagert ist.

Die von den Klemm- und Spanneinrichtungen 6,7 des Plattenzylinders 4 freigegebene Druckplatte 3 wird mittels Zuführrollen 22 bis 29 dem Haken 8 zugeführt und mit der Druckplattenhinterkante automatisch in den Haken 8 eingehängt. Der Haken 8 befindet sich in "Aufnahmestellung". Diese wird durch eine erste Arbeitsstellung des Arbeitszylinders 21 hergestellt, bei der die Kolbenstange 19 so weit eingefahren ist, daß der Betätigungshebel 13 gegenüber dem Betätigungshebel 11 verschwenkt ist.

Der Arbeitszylinder 21 wird zum Verriegeln der Druckplatte 3 in eine "Verriegelungsstellung" gefahren, indem die Kolbenstange 19 herausgefahren wird. Hierbei schwenkt die Betätigungsstange 13 um den Lagerbolzen 12 bis die Abdeckung 16 auf dem Haken 8 zum Anschlag kommt und sie in einer Flucht mit der Betätigungsstange 11 liegt (Figur 2). Das Druckplattenende wird hierbei in dem Haken 8 verriegelt.

Zum Abziehen der Druckplatte 3 vom Plattenzylinder 4 und heraus aus einem Zugang zum Plattenzylinder 4 wird beim weiteren Ausfahren des Arbeitszylinders 21 eine "Haltestellung" erreicht. Hierbei schwenken die Betätigungshebel 11,13 gemeinsam um die Lagerstelle 10 um einen Winkel α (α = z. B. 70°) nach oben. Durch diese Maßnahme wird die Druckplatte 3 vollständig aus dem Druckwerksturm 1 gezogen und in eine "Haltestellung" (Figur 3) gebracht, die im Bereich des Druckwerkturms 1 im wesentlichen parallel, vertikal zu diesem vorgesehen ist.

### Bezugszeichenliste

- 1: Druckwerksturm
- 2: Abzieh- und Haltevorrichtung
- 3: Druckplatte
- 4: Plattenzylinder
- 5:
- 6: Klemm- und Spanneinrichtung
- 7: Klemm- und Spanneinrichtung
- 8: Aufnahmehaken
- 9: Öffnung (8)
- 10: Lagerstelle
- 11: Betätigungshebel
- 12: Lagerbolzen
- 13: Betätigungshebel
- 14:
- 15:
- 16: Abdeckung
- 17: Koppel
- 18: Stellhebel
- 19: Kolbenstange
- 20:
- 21: Zylinder
- 22:
- 23: Zuführrolle
- 24: Zuführrolle
- 25: Zuführrolle
- 26: Zuführrolle
- 27: Zuführrolle
- 28: Zuführrolle
- 29: Zuführrolle
- α: Winkel

## Patentansprüche

1. Vorrichtung zum Abziehen und Halten einer Druckplatte, die von einem Plattenzylinder einer Rotationsdruckmaschine abgeführt wurde, wobei die Abzieh- und Haltevorrichtung am Druckwerksturm des jeweiligen Plattenzylinders angeordnet ist und ein Aufnahmeelement für die Druckplatte aufweist,
**dadurch gekennzeichnet**,
daß zum Verriegeln der Druckplattenvorder- bzw. Hinterkante an dem Aufnahmeelement (8) ein Verriegelungselement (16) vorgesehen ist, das mit dem Aufnahmeelement (8) zusammenwirkt.

2. Vorrichtung nach Anspruch 1,
**dadurch gekennzeichnet**,
daß Stellmittel (11,13,17,18,19,21) zum Verbringen des Aufnahmeelementes (8) und des Verriegelungselementes (16) aus einer "Aufnahmestellung" in eine "Haltestellung" und umgekehrt vorgesehen sind.

3. Vorrichtung nach einem der vorhergehenden Ansprüche,
**dadurch gekennzeichnet**,
daß die Stellmittel (11,13,17,18,19,21) einen schwenkbar gelagerten Arbeitszylinder (21), einen schwenkbar gelagerten Stellhebel (18), eine am Stellhebel (18) angeordnete Koppel (17), einen an der Koppel (17) angeordneten Betätigungshebel (13) und einen ortsfest schwenkbar angeordneten Betätigunshebel (11) aufweisen.

4. Vorrichtung nach einem der vorhergehenden Ansprüche,
**dadurch gekennzeichnet**,
daß der Betätigungshebel (13) an seinem freien Ende das Verriegelungselement (16) und der Betätigungshebel (11) das Aufnahmeelement (8) trägt.

5. Vorrichtung nach einem der vorhergehenden Ansprüche,
**dadurch gekennzeichnet**,
daß die Betätigungshebel (11,13) gegeneinander verschwenkbar gelagert sind.

6. Vorrichtung nach einem der vorhergehenden Ansprüche,
**dadurch gekennzeichnet**,
daß Führungselemente (22 bis 29) vorgesehen sind, die die Druckplattenvorder- bzw. - hinterkante dem Aufnahmeelement (8) zuführen.

7. Vorrichtung nach einem der vorhergehenden Ansprüche,
**dadurch gekennzeichnet**,
daß das Aufnahmeelement (8) ein Haken ist.

8. Vorrichtung nach einem der vorhergehenden Ansprüche,
**dadurch gekennzeichnet**,
daß das Verriegelungselement (16) eine Abdeckung für eine Öffnung (9) des Hakens (8) ist.

## Claims

1. Device for removing and holding a printing plate which has been taken from a plate cylinder of a rotary printing press, the removal and holding device being arranged on the printing unit tower of the plate cylinder in question and having a receiving element for the printing plate, characterized in that, in order to lock the front or rear edge of the printing plate to the receiving element (8), a locking element (16) which interacts with the receiving element (8) is provided.

2. Device according to Claim 1, characterized in that adjustment means (11, 13, 17, 18, 19, 21) for moving the receiving element (8) and the locking element (16) out of a "receiving position" into a "holding position", and vice versa, are provided.

3. Device according to one of the preceding claims, characterized in that the adjustment means (11, 13, 17, 18, 19, 21) have a pivotably mounted working cylinder (21), a pivotably mounted adjustment lever (18), a coupler (17) which is arranged on the adjustment lever (18), an actuating lever (13) which is arranged on the coupler (17) and an actuating lever (11) which is arranged pivotably and in a fixed position.

4. Device according to one of the preceding claims, characterized in that the actuating lever (13) bears the locking element (16) at its free end and the actuating lever (11) bears the receiving element (8).

5. Device according to one of the preceding claims, characterized in that the actuating levers (11, 13) are mounted so as to be pivotable with respect to one another.

6. Device according to one of the preceding claims, characterized in that guide elements (22 to 29) are provided, which feed the printing-plate front or rear edge to the receiving element (8).

7. Device according to one of the preceding claims, characterized in that the receiving element (8) is a hook.

8. Device according to one of the preceding claims, characterized in that the locking element (16) is a cover for an opening (9) of the hook (8).

## Revendications

1. Dispositif pour enlever et retenir une plaque d'impression qui a été séparée d'un cylindre porte-plaque d'une presse à imprimer rotative, le dispositif d'enlèvement et de retenue étant disposé sur le bâti de groupe imprimant du cylindre porte-plaque considéré et présentant un élément de réception pour la plaque d'impression,
caractérisé
en ce que, pour verrouiller le bord avant ou le bord arrière de la plaque d'impression sur l'élément de réception (8), il est prévu un élément de verrouillage (16) qui coopère avec l'élément de réception (8).

2. Dispositif selon la revendication 1,
caractérisé
en ce qu'il est prévu des moyens de réglage (11, 13, 17, 18, 19, 21) destinés à transférer l'élément de réception (8) et l'élément de verrouillage (16) d'une "position de réception" à une "position de retenue" et inversement.

3. Dispositif selon une des revendications précédentes,
caractérisé
en ce que les moyens de réglage (11, 13, 17, 18, 19, 21) présentent un vérin (21) monté oscillant, un levier de réglage (18) monté oscillant, une biellette (17) montée sur le levier de réglage (18), un levier d'actionnement (13) agencé sur la biellette (17) et un levier d'actionnement (11) agencé oscillant sur un point fixe.

4. Dispositif selon une des revendications précédentes,
caractérisé
en ce que le levier d'actionnement (13) porte l'élément de verrouillage (16) à son extrémité libre et le levier d'actionnement (11) porte l'élément de réception (8) à son extrémité libre.

5. Dispositif selon une des revendications précédentes,
caractérisé
en ce que les leviers d'actionnement (11, 13) sont montés de façon à pouvoir pivoter l'un par rapport à l'autre.

6. Dispositif selon une des revendications précédentes,
caractérisé
en ce qu'il est prévu des éléments de guidage (22 à 29) qui guident le bord avant ou le bord arrière de la plaque d'impression vers l'élément de réception (8).

7. Dispositif selon une des revendications précédentes,
caractérisé
en ce que l'élément de réception (8) est un crochet.

8. Dispositif selon une des revendications précédentes,
caractérisé
en ce que l'élément de verrouillage (16) est une fermeture pour une ouverture (9) du crochet (8).
